# EUROPÄISCHE PATENTSCHRIFT

(11) **EP 2 181 737 B1**
(45) Veröffentlichungstag und Bekanntmachung des Hinweises auf die Patenterteilung: **11.05.2016**
(21) Anmeldenummer: 09012848.9
(22) Anmeldetag: 10.10.2009
(51) Int. Cl.: A63C 17/00, A63C 17/06, A63C 17/26, A63C 17/22

(54) **Trainings- oder Sportgerät**
Training or sport device
Appareil d'entraînement ou de sport

(30) Priorität: 03.11.2008 DE 102008055702
(43) Veröffentlichungstag der Anmeldung: 05.05.2010
(73) Patentinhaber: Teschner, Christian, Dr. med., 42859 Remscheid (DE)
(72) Erfinder: Teschner, Christian, Dr. med., 42859 Remscheid (DE); Becker, Norbert L., Dr. med., 72074 Tübingen (DE)
(74) Vertreter: Dziewior, Joachim

(56) Entgegenhaltungen:
- US-A- 605 182
- US-A- 1 878 330
- US-A- 5 718 438
- US-A- 5 909 889
- US-A1- 2004 124 692

## Beschreibung

Die Erfindung betrifft ein Trainings- oder Sportgerät, insbesondere zur Durchführung auch eines Vibrationstrainings u. a. zum Aufbau von Muskel- und Knochengewebe und gegen bestehenden oder zur Prophylaxe bei zu erwartendem Knochen- und/oder Muskelschwund am menschlichen Körper.

Zur Wirkungsweise und den Effekten von Vibrationstraining gibt es zahlreiche wissenschaftliche Studien mit derzeit teilweise jedoch noch widersprüchlichen Ergebnissen. Gleichwohl hat sich hierbei herausgestellt, dass bei Vibrationen in einem Frequenzbereich von bevorzugt 5 Hz bis 30 Hz, für bestimmte Anwendungen von mehreren hundert Hertz Reflexe bzw. direkte Reaktion des Gewebes ausgelöst werden, die Muskelkontraktionen hervorrufen. Diese reflexbedingten Muskelkontraktionen trainieren die Leistungsfähigkeit der Muskulatur und können darüber hinaus bei geeigneter Anwendung durch Aufbau der Muskulatur indirekt einem Knochenabbau entgegenwirken; bei anderen Vibrationsfrequenzen wird direkt eine Zunahme der Knochendichte angeregt. Eine Vielzahl weiterer Wirkungen des Vibrationstrainings ist bekannt: Erhöhung der Gewebedurchblutung, Verbesserung der Balance bzw. der Körperkontrolle, Mobilisierung von Gelenken, Reduktion der Streßinkontinenz durch Tonisierung der Beckenbodenmuskulatur, Besserung von chronischen Rückenschmerzen.

Bei den bisher bekannten Trainingsgeräten steht die zu behandelnde Person bevorzugt auf einer vibrierenden Platte, die dann zu Schwingungen in dem gewünschten Frequenzbereich angeregt wird. Dies bedeutet im Ergebnis, dass Personen, die sich einem Vibrationstraining unterziehen wollen, eine derartige Vorrichtung benötigen, bei deren Anwendung der Körper im Übrigen in einer passiven Rolle bleibt.

US 5909889 offenbart ein Fohnad mit derartigen Vibrationstraining.

Hiervon ausgehend liegt der Erfindung die Aufgabe zugrunde, ein Trainings- oder Sportgerät der eingangs genannten Art zu schaffen, das einerseits die Ausübung einer üblichen sportlichen Betätigung erlaubt und darüber hinaus ergänzend die Möglichkeit eines Vibrationstrainings ermöglicht.

Diese Aufgabe wird nach der Erfindung durch die kennzeichneden Teile der Ansprüche 1, 3, 9, 12, 13 gelöst.

Der durch die Erfindung erreichte Vorteil besteht zunächst darin, dass der durch Anwendung des konventionellen Trainings- oder Sportgerätes angestrebte Effekt einer - allgemein gesprochen - körperlichen Ertüchtigung überlagert wird durch die Wirkungen des Vibrationstrainings, was einen synergistischen Effekt insbesondere im Hinblick auf eine Lockerung des Muskelgewebes, eine bessere Durchblutung desselben sowie einen Muskelaufbau erwarten lässt. Im Ergebnis wird hierbei eine aerobe Sportart mit einem eher anaeroben Vibrationstraining verbunden, also ein simultanes kardiopulmonales Training und ein Vibrationstraining möglich.

Die positiven Effekte des Vibrationstrainings können darüber hinaus jedenfalls bei unfallträchtigen Trainings- oder Sportgeräten zu einer Verminderung des Unfallrisikos beitragen, da die Effekte des Vibrationstrainings - wie zum Beispiel eine bessere Durchblutung der Muskulatur - jedenfalls körperbedingte Unfallrisiken minimieren können.

Schließlich ist in der Regel auch der apparative Aufwand für das Vibrationstraining geringer, da die hierfür erforderliche Energie unmittelbar vom Trainierenden selbst aufgebracht wird, also zusätzliche motorische Antriebe oder ähnliches nicht benötigt werden.

In jeder Ausführungsform der Erfindung ist es von Vorteil, wenn für den Bewegungsablauf eine oder mehrere Rollen vorgesehen sind und der kinematische Wandler in Wirkverbindung mit der/den Rollen steht.

Eine derartige Ausgestaltung kann bevorzugt Anwendung finden bei Trainings- oder Sportgeräten in Form von Rollschuhen, Inline-Skatern, einem Fahrrad oder Fahrradergometer, einem Rollator oder Rollstuhl, einem Rollsitz in einem Ruderboot oder einem Hometrainer, bei Umlenkrollen von mit Gewichten arbeitenden Trainingsgeräten, bei Laufbändern oder einem vergleichbaren, eine Rollbewegung beinhaltenden Gerät.

Für die Ausgestaltung der kinematischen Wandler gibt es vielfältige, dem jeweiligen Anwendungszweck entsprechend unterschiedliche Ausgestaltungsmöglichkeiten; nach einer ersten vorteilhaften Weiterbildung der Erfindung kann der kinematische Wandler von dem Achslagerelement der Rolle gebildet sein, wobei das Achslagerelement exzentrisch zur Rolle angeordnet ist. Hierdurch wird eine Vibrationsbewegung entsprechend der Umlaufgeschwindigkeit der Rolle erreicht.

Um Einfluss auf den Vibrationshub nehmen zu können, sieht die Erfinung vor, dass die Exzentrizität des Achslagerelements einstellbar ist.

Neben dieser starren Kopplung der Vibrationsbewegung mit dem Umlauf der Rolle kann nach einer weiteren Ausführungsform der Erfindung der kinematische Wandler in der Weise von dem Achslagerelement der Rolle gebildet sein, dass das Achslagerelement gegen wenigstens ein Federelement aus seiner zur Rolle zentrischen Lage auslenkbar ist. Hierdurch wird im Übrigen eine gewisse Dämpfung der Vibrationsbewegung erreicht. Empfehlenswert ist hierbei weiter, wenn die Kraft des Federelements einstellbar ist.

Hierbei besteht weiter die Möglichkeit, dass das Achslagerelement in einer oder mehreren radialen Richtungen der Rolle auslenkbar ist. Hierdurch kann eine erhöhte Vibrationsfrequenz bei gleicher Drehgeschwindigkeit der Rolle erreicht werden.

Das Federelement kann in üblicher Weise ausgebildet sein; im Rahmen der Erfindung hat es sich als vorteilhaft erwiesen, wenn das Federelement als Schraubenfeder oder als elastisches Pufferelment ausgebildet ist. Auch hierbei ist es von Vorteil, wenn der Vibrationshub des Achslagerelements ein- und feststellbar ist.

Nach einer weiteren Ausführungsform der Erfindung kann auch vorgesehen sein, dass der kinematische Wandler von dem Achslagerelement der Rolle gebildet ist, wobei das Achslagerelement mit einem Aussenzahnkranz versehen und exzentrisch gelagert ist, während die Rolle mit einem Innenzahnkranz an dem Aussenzahnkranz des Achslagerelements abläuft. Um hier eine Variation der Vibrationsfrequenz erreichen zu können, kann das Übersetzungverhältnis der beiden Zahnkränze veränderbar ausgebildet sein. Grundsätzlich können die Vibrationen auch über ein Planetengetriebe erzeugt werden, wodurch auch komplexere Wellenformen erzielt werden können. Hierdurch ließen sich zum Beispiel alternierenden Frequenzen oder Amplituden erzeugen.

Eine weitere Möglichkeit, eine Vibrationsfrequenz dem Trainings- oder Sportgerät zu überlagern, kann dadurch realisiert werden, dass der kinematische Wandler von einer inhomogenen Massenverteilung in der Rolle gebildet ist. Dies kann nach einer ersten Ausbildung dadurch erfolgen, dass die inhomogene Massenverteilung von einem in der Rolle fest eingebetteten Unwuchtkörper mit gegenüber der Rolle deutlich höherem spezifischem Gewicht gebildet ist und wo die dem Unwuchtkörper radial gegenüber stehende Bereiche von verringertem spezifischem Gewicht bevorzugt in Form von Ausnehmungen in der Rolle vorgesehen sind.

Statt einer statischen Anordnung eines solchen Unwuchtkörpers besteht jedoch auch die Möglichkeit, dass die inhomogene Massenverteilung von den in der Rolle beweglich angeordneten Unwuchtkörpern gebildet ist. Dazu können die Unwuchtkörper beispielsweise in rohrförmigen Kanälen der Rolle angeordnet sein.

Je nach angestrebtem Vibrationseffekt können diese rohrförmigen Kanäle wellenförmig, elliptisch oder in ähnlicher Gestaltung um die Drehachse der Rolle angeordnet sein, so dass eine Beeinflussung des Bewegungsablaufes der Unwuchtkörper und damit im Ergebnis der Vibrationsschwingungen erreicht werden kann. Hierzu kann auch vorgesehen sein, dass die rohrförmigen Kanäle mit profilierten Wänden versehen sind, über die eine weitere Beeinflussung der Vibrationsbewegungen erreicht werden kann.

Die Unwuchtkörper können im Rahmen der Erfindung beispielsweise von Kugeln gleicher oder unterschiedlicher Dichte, von Granulat, von Flüssigkeit, Gel oder ähnlichem gebildet sein.

Eine weitere Ausgestaltungsform der Erfindung ist dadurch gekennzeichnet, dass die Rolle mehrere gleichmäßig oder ungleichmäßig über den Umfang verteilt angeordnete, elastisch verformbare Lamellen aufweist, die die Rollenachse mit der Rollenlauffläche verbinden. Soweit die Rollenlauffläche hierbei eine entsprechende Elastizität besitzt, führt dies in Abhängigkeit von der Ausbildung der Lamellen zu einer Verformung der Rollenlauffläche und damit wiederum zu einer Vibrationsbewegung und wobei die Lamellen entlang des Umfangs einen unterschiedlichen Elastizitätsgrad und/oder unterschiedlichen Krümmungsgrad aufweisen können.

Zusätzlich besteht hierbei die Möglichkeit, dass der Zwischenraum zwischen den Lamellen hohl oder mit Kunststoff oder Gel gefüllt ist, was wiederum zu einer weiteren Beeinflussung des erzielbaren Vibrationshubs führt. Des weiteren können die Lamellen untereinander auch über Federelemente miteinander verbunden sein.

Eine weitere vorteilhafte Ausgestaltung der Erfindung sieht vor, dass die Achse der Rolle schwenkbar federnd aufgehängt ist und die Rolle mit randseitigen Aussparungen im Bereich ihrer Lauffläche versehen ist.

Dies ergibt die Möglichkeit, die Ausrichtung der Rolle zu ihrer Ablauffläche zu variieren und über die dadurch unterschiedlichen, mit dem Untergrund in Kontakt kommenden Bereiche der Lauffläche eine Variation der Vibrationsbewegung zu erreichen sowie beim Fahren über einen unregelmäßig gestalteten Untergrund erzeugte Vibrationen mit nachteiligem Effekt zumindest teilweise abzuschwächen bzw. herauszufiltern.

Unabhängig hiervon besteht jedoch schließlich auch die Möglichkeit, die Rolle an Ihrer Lauffläche mit einer Profilierung zu versehen, über die unmittelbar die Vibrationsbewegung erreicht wird. Um auch hierbei Variatonsmöglichkeiten zu haben, kann die Profilierung in Längsrichtung ihrer Lauffläche eine unterschiedliche Dichte und/oder quer zur Laufrichtung eine unterschiedliche Profilierungstiefe aufweisen. Hierdurch können Vibrationswellen in unterschiedlichen Ebenen erreicht werden (vlg. Zeichnungen). Weitere Variationsmöglichkeiten können durch die Integration von aufpumpbaren Elementen erreicht werden, die ggf. durch die Bewegung des Anwenders selbst beeinflussbar sein könnten: Beispielsweise könnte sich der Härtegrad der Rolle oder auch die Profiltiefe in Abhängigkeit von der Rotationsgeschwindigkeit (oder auch der Rollenneigung) ändern.

Schließlich besteht noch die Möglichkeit einer Integration von Piezoelementen, durch die zusätzlich zu den durch Muskelkraft des Anwenders erzeugten Vibrationen für bestimmte Zielgruppen zusätzliche Effekte in der Art einer Superimposition erzielt werden könnten.

Ergänzend ist noch darauf hinzuweisen, dass die mögliche simultane Anwendung einzelner der hier beschriebenen Techniken zur Erzeugung von Vibrationen dazu herangezogen werden kann, um mehrere, sich überlagernde Vibrationswellen mit unterschiedlicher Frequenz und Amplitude zu erzeugen, wodurch mehrere Organsysteme simultan angeregt werden könnten (für Knochen- und Muskelgewebe sind beispielsweise jeweils unterschiedliche Vibrationsfrequenzen erforderlich, um das Wachstum anzuregen).

Je nach Wahl der superimponierten Vibrationswellen kann auch ein Schwebungseffekt erzeugt werden wobei im Sinne eines positiven therapeutischen Effekts Schwebungen mit einer eindeutig definierten Schwerbungsfrequenz der Vorzug zu geben sein dürfte.

Um mit relativ wenig energetischen Aufwand Schwingungen bzw. Vibrationen erzeugen zu können, kann schließlich noch in Betracht gezogen werden, Maßnahmen zu ergreifen, die zu einem "Aufschaukeln" einer Vibrationswelle führen. Dies könnte durch eine geeignete Kopplung mit Federelementen und/oder Stoßdämpfern bzw. durch das Ausnutzen der Eigenfrequenz des Gesamtsystems erreicht werden.

Im folgenden wird die Erfindung an in der Zeichnung dargestellten Ausführungsbeispielen näher erläutert; es zeigen:
- Fig. 1: eine schematische Darstellung eines konventionellen Trainings- oder Sportgeräts in Form eines Inline-Skaters,
- Fig. 2: in den Teilfiguren a - c drei unterschiedliche Ansichten einer Rolle für ein Trainings- oder Sportgerät nach der Erfindung mit radialer Achslagerverschiebung,
- Fig. 3: in den Teilfiguren a - c eine der Fig. 2 entsprechenden Darstellung mit radial gefederter Achsenlagerverschiebung,
- Fig. 4: eine zur Fig. 3 alternative Ausgestaltung,
- Fig. 5: eine weitere Ausgestaltungsform in der Fig. 2 entsprechender Darstellung,
- Fig. 6: eine weitere Ausgestaltungsvariante,
- Fig. 7- 10: in jeweils schematischer Darstellung jeweils eine Rolle in Draufsicht mit Ausgestaltungsvariationen zur Erzeugung von Vibrationen.

Das in der Zeichnung in Fig. 1 beispielhaft dargestellte Trainings- oder Sportgerät, hier in Form eines Inline-Skaters mit einem Stiefel 1 und Rollen 2, dient in der hier dargestellten Weise als ein Gerät zur Freizeitbeschäftigung mit dem Nebeneffekt einer allgemeinen körperlichen Ertüchtigung.

Um bei der Anwendung eines derartigen Trainings- oder Sportgerätes zusätzlich ein Vibrationstraining vornehmen zu können, das sich insbesondere gegen bestehende oder zur Prophylaxe bei zu erwartendem Knochen- und/oder Muskelschwund am menschlichen Körper empfiehlt, sieht die Erfindung vor, dass das Trainings- oder Sportgerät mit einem oder mehreren kinematischen Wandlern versehen ist, die aus der bevorzugt durch Muskelkraft des Trainierenden aufgebrachten Bewegungsenergie eine Vibrationsbewegung erzeugen. Hierzu dienen insbesondere die im Einzelnen in den Fig. 2 - 10 dargestellten Rollen 2, mit denen der kinematische Wandler in Wirkverbindung steht. Damit ist der erfindungsgemäße Einsatz keineswegs auf Inline-Skater gemäß Fig. 1 beschränkt; vielmehr ist eine Anwendung ganz allgemein auch bei Rollschuhen, bei Fahrrädern oder Fahrradergometern sowie bei Rollatoren oder Rollstühlen möglich. Grundsätzlich sind alle Geräte geeignet, die einen Bewegungsablauf über Rollen 2 vollziehen, wie dies beispielsweise auch beim Rollsitz eines Ruderbootes oder eines Hometrainers der Fall ist.

In einer ersten Ausgestaltung gemäß Figur 2 kann der kinematische Wandler von dem Achslagerelement 3 der Rolle 2 gebildet sein, wobei das Achslagerelement 3 exzentrisch zur Rolle 2 angeordnet ist. In der Darstellung nach Fig. 2 ist die Exzentrizität festgelegt; ebenso besteht jedoch die Möglichkeit, diese Exzentrizität einstellbar zu machen.

Eine Verstellbarkeit der Exzentrizität ist beispielsweise in dem Ausführungsbeispiel nach den Fig. 3 und 4 gegeben, wobei hier der kinematische Wandler von dem Achslagerelement 3 der Rolle 2 gebildet ist und das Achslagerelement 3 gegen ein Federelement 4 aus seiner zur Rolle 2 zentrischen Lage auslenkbar ist. Je nach Drehstellung der Rolle 2 erfolgt hierbei eine Auslenkung aus der zentrischen Lage, wodurch sich bei der Drehbewegung des Rades 2 eine Vibrationsbewegung ergibt. Die Kraft des Federelementes 4 kann dabei in nicht näher dargestellter Weise auch einstellbar sein. In ebenfalls nicht näher dargestellter Weise kann das Achslagerelement 3 auch in einer oder mehreren radialen Richtungen der Rolle 2 auslenkbar sein.

In dem Ausführungsbeispiel nach Fig. 3 ist das Federelement 4 von einer Schraubenfeder gebildet; in Fig. 4 ist hierfür ein elastisches Pufferelement vorgesehen.

Auch besteht hierbei die ebenfalls nicht näher dargestellte Möglichkeit, dass der Vibrationshub des Achslagerelements 3 ein- und feststellbar ist.

Bei einer weiteren, in der Zeichnung ebenfalls nicht dargestellten Ausführungsvariante kann der kinematische Wandler von dem Achslagerelement 3 der Rolle 2 gebildet sein, wobei das Achslagerelement 3 mit einem Aussenzahnkranz versehen und exzentrisch gelagert ist. Die Rolle 2 läuft dann an diesem Aussenzahnkranz mit einem entsprechenden Innenzahnkranz ab, wodurch sich aufgrund der exzentrischen Anordnung des Achslagerelementes 3 ebenfalls ein Vibrationshub ergibt. Die Vibrationsfrequenz kann hierbei über das Übersetzungsverhältnis der beiden Zahnkränze verändert werden.

Eine weitere Ausführungsvariante ist in Fig. 5 dargestellt: Hier ist der kinematische Wandler von einer inhomogenen Massenverteilung 5,6 in der Rolle 2 gebildet. Wie sich aus der Fig. 5 weiter ergibt, ist die inhomogene Massenverteilung 5,6 von einem in der Rolle fest eingebetteten Unwuchtkörper 5 mit gegenüber der Rolle 2 deutlich höherem spezifischem Gewicht gebildet. Um diesen Effekt noch zu erhöhen, kann dem Unwuchtkörper 5 radial gegenüberstehend ein Bereich 6 vorgesehen sein, der ein verringertes spezifisches Gewicht aufweist, wofür sich in einfachster Weise eine Ausnehmung in der Rolle 2 anbietet.

Es besteht jedoch auch die Möglichkeit, die inhomogene Massenverteilung durch in der Rolle beweglich angeordnete Unwuchtkörper 5 zu schaffen, wodurch sich zusätzliche dynamische Effekte ergeben können. Dies ist in mehreren Variationen in Fig. 7 dargestellt. Dazu können die Unwuchtkörper 5 beispielsweise in rohrförmigen Kanälen 7 der Rolle angeordnet sein, wobei die rohrförmigen Kanäle 7 wellenförmig, elliptisch oder in ähnlicher Gestaltung um die Drehachse der Rolle 2 angeordnet sein können. Dabei besteht weiter die Möglichkeit, diese rohrförmigen Kanäle auch mit einer profilierten Wandung zu versehen.

Die Unwuchtkörper 5 können dabei von Kugeln gleicher oder unterschiedlicher Dichte gebildet sein; es bieten sich hierfür jedoch auch andere Materialien an, wie beispielsweise Granulat, eine Flüssigkeit, Gel oder der gleichen.

In Fig. 8 sind weitere Ausführungsformen von beweglich aufgehängten bzw. gelagerten Unwuchtkörpern 5 dargestellt, die dazu am Achsmittelpunkt und/oder an der Lauffläche über Federelemente 8 angeschlossen sein können. Die Unwuchtkörper 5 sind dazu wiederum in radial verlaufenden Kanälen 7 angeordnet, wobei auch die Möglichkeit besteht, einen Kanal 7 konisch sich erweiternd auszubilden, wodurch zusätzliche, sich überlagernde Vibrationsbewegungen erzeugt werden können.

In Fig. 9 ist eine weitere Ausführungsvariante dargestellt, bei der die Rolle 2 mehrere gleichmäßig oder ungleichmäßig über den Umfang verteilt angeordnete Lamellen 9 aufweist, die elastisch verformbar sind und die Rollenachse 10 mit der Rollenlauffläche verbinden. Diese Lamellen 9 können entlang des Umfangs einen unterschiedlichen Elastizitätsgrad und/oder unterschiedlichen Krümmungsgrad aufweisen und ermöglichen eine Verformung der Lauffläche 11 der Rolle 2, woraus sich eine Art "wobbelnder" elastischer Reifen ergibt. Dieser wird sich unter Belastung elliptisch verformen und hierüber auch Anlass zu Vibrationsschwingungen geben.

Der Zwischenraum zwischen diesen Lamellen kann entweder hohl ausgebildet oder aber auch.mit Kunststoff oder Gel gefüllt sein. Ebenso besteht die in der Zeichnung angedeutete Möglichkeit, dass die Lamellen untereinander über Federelemente 12 miteinander verbunden sind.

In Figur 10 ist schließlich eine weitere Ausführungsvariante wiedergegeben, bei der die Achse 10 der Rolle 2 schwenkbar federnd aufgehängt ist. Die Rolle 2 ist hierbei mit randseitigen Aussparungen 13 im Bereich ihrer Lauffläche 11 versehen, wodurch im Ergebnis Vibrationen in einer anderen Ebene erzeugt werden können.

Schließlich kann die Rolle auch - wie dies in Fig. 6 dargestellt ist - an ihrer Lauffläche 11 unmittelbar mit einer Profilierung versehen sein, wodurch eine exzentrische Lagerung entfällt. Diese Profilierung kann in Längsrichtung ihrer Lauffläche 11 eine unterschiedliche Dichte und/oder quer zur Laufrichtung eine unterschiedliche Profilierungstiefe aufweisen.

## Patentansprüche

1. Trainings- oder Sportgerät, insbesondere zur Durchführung auch eines Vibrationstrainings u.a. zum Aufbau von Muskel- und Knochengewebe und gegen bestehenden oder zur. Prophylaxe bei zu erwartendem Kochen- und/oder Muskelschwund am menschlichen Körper, ausgebildet in Form von Rollschuhen, Inline-Skatern, eines Fahrrades oder Fahrradergometers, eines Rollators oder Rollstuhls, eines Rollsitzes in einem Ruderboot oder einem Hometrainer, bei Umlenkrollen von mit Gewichten arbeitenden Trainingsgeräten, bei Laufbändern oder eines vergleichbaren, eine Rollbewegung beinhaltenden Gerätes, mit ein oder mehreren kinematischen Wandlern, die aus dem Bewegungsablauf bevorzugt durch Muskelkraft des Trainierenden aufgebrachte Bewegungsenergie eine Vibrationsbewegung erzeugen, wobei für den Bewegungsablauf eine oder mehrere Rollen (2) vorgesehen sind und der kinematische Wandler in Wirkverbindung mit der/den Rollen (2) steht,
**dadurch gekennzeichnet, daß** der kinematische Wandler von dem Achslagerelement (3) der Rolle (2) gebildet ist, wobei das Achslagerelement mit einem Aussenzahnkranz versehen und exentrisch gelagert ist, während die Rolle mit einem Innenzahnkranz an dem Aussenzahnkranz des Achslagerelements (3) abläuft.

2. Trainings- oder Sportgerät nach Anspruch 1, **dadurch gekennzeichnet, daß** das Übersetzungsverhältnis der beiden Zahnkränze veränderbar ist.

3. Trainings- oder Sportgerät, insbesondere zur Durchführung auch eines Vibrationstrainings u.a. zum Aufbau von Muskel- und Knochengewebe und gegen bestehenden oder zur Prophylaxe bei zu erwartendem Knochen- und/oder Muskelschwund am menschlichen Körper, ausgebildet in Form von Rollschuhen, Inline-Skatern, eines Fahrrades oder Fahrradergometers, eines Rollators oder Rollstuhls, eines Rollsitzes in einem Ruderboot oder einem Hometrainer, bei Umlenkrollen von mit Gewichten arbeitenden Trainingsgeräten, bei Laufbändern oder eines vergleichbaren, eine Rollbewegung beinhaltenden Gerätes, mit ein oder mehreren kinematischen Wandlern, die aus dem Bewegungsablauf bevorzugt durch Muskelkraft des Trainierenden aufgebrachte Bewegungsenergie eine Vibrationsbewegung erzeugen, wobei für den Bewegungsablauf eine oder mehrere Rollen (2) vorgesehen sind und der kinematische Wandler in Wirkverbindung mit der/den Rollen (2) steht,
**dadurch gekennzeichnet, daß** der kinematische Wandler von einer inhomogenen Massenverteilung (5,6) in der Rolle gebildet ist, wobei die inhomogene Massenverteilung (5,6) von einem in der Rolle (2) fest eingebetteten Unwuchtkörpern (5) mit gegenüber der Rolle (2) deutlich höherem spezifischem Gewicht gebildet ist und dem Unwuchtkörper (5) radial gegenüberstehend Bereiche (6) von verringertem spezifischen Gewicht bevorzugt in Form von Ausnehmungen in der Rolle (2) vorgesehen sind.

4. Trainings- oder Sportgerät nach Anspruch 3, **dadurch gekennzeichnet, daß** die inhomogene Massenverteilung (5) von in der Rolle (2) beweglich angeordneten Unwuchtkörper (5) gebildet ist.

5. Trainings- oder Sportgerät nach Anspruch 4, **dadurch gekennzeichnet, daß** die Unwuchtkörper (5) in rohrförmigen Kanälen (7) der Rolle (2) angeordnet sind.

6. Trainings- oder Sportgerät nach Anspruch 5, **dadurch gekennzeichnet, daß** die rohrförmigen Kanäle (7) wellenförmig, elliptisch oder in ähnlicher Gestaltung um die Drehachse (10) der Rolle (2) angeordnet sind.

7. Trainings- oder Sportgerät nach Anspruch 5 oder 6, **dadurch gekennzeichnet, daß** die rohrförmigen Kanäle (7) mit profilierten Wandungen versehen sind.

8. Trainings- oder Sportgerät nach einem der Anspruche 4 bis 7, dadurch gekenntzeichnet, daß die Unwuchtkörper (5) von Kugeln gleicher oder unterschiedlicher Dichte, von Granulat, von Flüssigkeit, Gel oder ähnlichem gebildet sind.

9. Trainings- oder Sportgerät, insbesondere zur Durchführung auch eines Vibrationstrainings u.a. zum Aufbau von Muskel- und Knochengewebe und gegen bestehenden oder zur Prophylaxe bei zu erwartendem Knochen- und/oder Muskelschwund am menschlichen Körper, ausgebildet in Form von Rollschuhen, Inline-Skatern, eines Fahrrades oder Fahrradergometers, eines Rollators oder Rollstuhls, eines Rollsitzes in einem Ruderboot oder einem Hometrainer, bei Umlenkrollen von mit Gewichten arbeitenden Trainingsgeräten, bei Laufbändern oder eines vergleichbaren, eine Rollbewegung beinhaltenden Gerätes, mit ein oder mehreren kinematischen Wandlern, die aus dem Bewegungsablauf bevorzugt durch Muskelkraft des Trainierenden aufgebrachte Bewegungsenergie eine Vibrationsbewegung erzeugen, wobei für den Bewegungsablauf eine oder mehrere Rollen (2) vorgesehen sind und der kinematische Wandler in Wirkverbindung mit der/den Rollen (2) steht,
**dadurch gekennzeichnet, daß** die Rolle (2) mehrere gleichmäßig oder ungleichmäßig über den Umfang verteilt angeordnete, elastisch verformbare Lamellen (9) aufweist, die die Rollenachse (10) mit der Rollenlauffläche (11) verbinden, wobei die Lamellen (9) entlang des Umfangs einen unterschiedlichen Elastizitätsgrad und/oder unterschiedlichen Krümmungsgrad aufweisen.

10. Trainings- oder Sportgerät nach Anspruch 9,
**dadurch gekennzeichnet, daß** der Zwischenraum zwischen den Lamellen (9) hohl oder mit Kunststoff oder Gel gefüllt ist.

11. Trainings- oder Sportgerät nach einem der Ansprüche 9 oder 10, **dadurch gekennzeichnet, daß** die Lamellen (9) untereinander über Federelemente (12) miteinander verbunden sind.

12. Trainings- oder Sportgerät, insbesondere zur Durchführung auch eines Vibrationstrainings u.a. zum Aufbau von Muskel- und Knochengewebe und gegen bestehenden oder zur Prophylaxe bei zu erwartendem Knochen- und/oder Muskelschwund am menschlichen Körper, ausgebildet in Form von Rollschuhen, Inline-Skatern, eines Fahrrades oder Fahrradergometers, eines Rollators oder Rollstuhls, eines Rollsitzes in einem Ruderboot oder einem Hometrainer, bei Umlenkrollen von mit Gewichten arbeitenden Trainingsgeräten, bei Laufbändern oder eines vergleichbaren, eine Rollbewegung beinhaltenden Gerätes, mit ein oder mehreren kinematischen Wandlern, die aus dem Bewegungsablauf bevorzugt durch Muskelkraft des Trainierenden aufgebrachte Bewegungsenergie eine Vibrationsbewegung erzeugen, wobei für den Bewegungsablauf eine oder mehrere Rollen (2) vorgesehen sind und der kinematische Wandler in Wirkverbindung mit der/den, Rollen (2) steht,
**dadurch gekennzeichnet, daß** die Achse (10) der Rolle (2) schwenkbar federnd aufgehängt ist und die Rolle (2) mit randseitigen Aussparungen (13) im Bereich ihrer Lauffläche (11) versehen ist.

13. Trainings- oder Sportgerät, insbesondere zur Durchführung auch eines Vibrationstrainings u.a. zum Aufbau von Muskel- und Knochengewebe und gegen bestehenden oder zur Prophylaxe bei zu erwartendem Knochen- und/oder Muskelschwund am menschlichen Körper, ausgebildet in Form von Rollschuhen, Inline-Skatern, eines Fahrrades oder Fahrradergometers, eines Rollators oder Rollstuhls, eines Rollsitzes in einem Ruderboot oder einem Hometrainer, bei Umlenkrollen von mit Gewichten arbeitenden Trainingsgeräten, bei Laufbändern oder eines vergleichbaren, eine Rollbewegung beinhaltenden Gerätes, mit ein oder mehreren kinematischen Wandlern, die aus dem Bewegungsablauf bevorzugt durch Muskelkraft des Trainierenden aufgebrachte Bewegungsenergie eine Vibrationsbewegung erzeugen, wobei für den Bewegungsablauf eine oder mehrere Rollen (2) vorgesehen sind und der kinematische Wandler in wirkverbindung mit der/den Rollen (2) steht,
dadurch gekenntzeichnet, daß die Rolle (2) an ihrer Lauffläche (11) mit einer Profilierung versehen ist über die unmittelbar die Vibrationsbenegung eneicht wird, wobei die Profilierung in Längsrichtung ihrer Lauffläche (11) eine unterschiedliche Dichte und/oder quer zur Laufrichtung eine unterschiedliche Profilierungstiefe aufweist.

## Claims

1. Training or sport device, in particular for carrying out vibration training, amongst other things for building muscle and bone tissue and to counteract or treat bone and/or muscle wastage to be expected in the human body, designed in the form of roller blades, inline skates, a bicycle or bicycle ergometer, a walker frame or wheelchair, a sliding seat in a rowing boat or a home trainer, for pulleys of training devices that work with weights, for treadmills or a comparable device using a rolling movement, with one or more kinematic converters that generate a vibration movement from the movement sequence, preferably by movement power generated through muscle power of the person training, whereby one or more rollers (2) are envisaged for the movement sequence and the kinematic converter stands in operative connection with the roller(s) (2),
**characterised in that** the kinematic converter is formed by the axle bearing element (3) of the roller (2), whereby the axle bearing element is equipped with an outer gear ring and mounted eccentrically, whilst the roller runs with the inner gear ring of the axle bearing element (3).

2. Training or sport device according to claim 1, **characterised in that** the gear ratio of the two gear rings is changeable.

3. Training or sport device, in particular for carrying out vibration training, amongst other things for building muscle and bone tissue and to counteract or treat bone and/or muscle wastage to be expected in the human body, designed in the form of roller blades, inline skates, a bicycle or bicycle ergometer, a walker frame or wheelchair, a sliding seat in a rowing boat or a home trainer, for pulleys of training devices that work with weights, for treadmills or a comparable device using a rolling movement, with one or more kinematic converters that generate a vibration movement from the movement sequence, preferably by movement power generated through muscle power of the person training, whereby one or more rollers (2) are envisaged for the movement sequence and the kinematic converter stands in operative connection with the roller(s) (2),
**characterised in that** the kinematic converter is formed by means of inhomogeneous mass distribution (5, 6) in the roller, whereby the inhomogeneous mass distribution (5, 6) is generated by an imbalance body (5) firmly embedded in the roller (2), with a specific gravity that is clearly higher than that of the roller (2), and **in that** areas (6) with a lower specific gravity, preferably in the form of recesses in the roller (2), are envisaged radially opposite the imbalance body (5).

4. Training or sport device according to claim 3, **characterised in that** the inhomogeneous mass distribution (5) is generated by imbalance bodies (5) moveably arranged in the roller (2).

5. Training or sport device according to claim 4, **characterised in that** the imbalance bodies (5) are arranged in tubular channels (7) of the roller (2).

6. Training or sport device according to claim 5, **characterised in that** the tubular channels (7) are arranged in wave form, elliptically, or in a similar design around the axis of rotation (10) of the roller (2).

7. Training or sport device according to claim 5 or 6, **characterised in that** the tubular channels (7) are equipped with profiled walls.

8. Training or sport device according to one of the claims 4 to 7, **characterised in that** the imbalance bodies (5) are formed from spheres of identical or different thickness, from granulate, from fluid, gel or similar.

9. Training or sport device, in particular for carrying out vibration training, amongst other things for building muscle and bone tissue and to counteract or treat bone and/or muscle wastage to be expected in the human body, designed in the form of roller blades, inline skates, a bicycle or bicycle ergometer, a walker frame or wheelchair, a sliding seat in a rowing boat or a home trainer, for pulleys of training devices that work with weights, for treadmills or a comparable device using a rolling movement, with one or more kinematic converters that generate a vibration movement from the movement sequence, preferably by movement power generated through muscle power of the person training, whereby one or more rollers (2) are envisaged for the movement sequence and the kinematic converter stands in operative connection with the roller(s) (2),
**characterised in that** the roller (2) comprises several elastic deformable lamella (9) evenly or unevenly distributed along the circumference, which connect the roller axis (10) with the roller running surface (11), whereby the lamella (9) have a different degree of elasticity and/or different degree of curvature along the circumference.

10. Training or sport device according to claim 9, **characterised in that** the gap between the lamella (9) is hollow or filled with plastic or gel.

11. Training or sport device according to one of the claims 9 or 10, **characterised in that** the lamella (9) are connected with each other via spring elements (12).

12. Training or sport device, in particular for carrying out vibration training, amongst other things for building muscle and bone tissue and to counteract or treat bone and/or muscle wastage to be expected in the human body, designed in the form of roller blades, inline skates, a bicycle or bicycle ergometer, a walker frame or wheelchair, a sliding seat in a rowing boat or a home trainer, for pulleys of training devices that work with weights, for treadmills or a comparable device using a rolling movement, with one or more kinematic converters that generate a vibration movement from the movement sequence, preferably by movement power generated through muscle power of the person training, whereby one or more rollers (2) are envisaged for the movement sequence and the kinematic converter stands in operative connection with the roller(s) (2),
**characterised in that** the axis (10) of the roller (2) is suspended in a pivotably sprung way and the roller (2) is equipped with recesses (13) at the edge in the area of its running surface (11).

13. Training or sport device, in particular for carrying out vibration training, amongst other things for building muscle and bone tissue and to counteract or treat bone and/or muscle wastage to be expected in the human body, designed in the form of roller blades, inline skates, a bicycle or bicycle ergometer, a walker frame or wheelchair, a sliding seat in a rowing boat or a home trainer, for pulleys of training devices that work with weights, for treadmills or a comparable device using a rolling movement, with one or more kinematic converters that generate a vibration movement from the movement sequence, preferably by movement power generated through muscle power of the person training, whereby one or more rollers (2) are envisaged for the movement sequence and the kinematic converter stands in operative connection with the roller(s) (2),
**characterised in that** the roller (2) is equipped with a profile on its running surface (11), with which the vibration movement is directly realised, whereby the profile has a different thickness in longitudinal direction of its running surface (11) and/or different profile depths transverse to the running surface.

## Revendications

1. Appareil d'entraînement ou de sport, permettant d'effectuer en particulier un entraînement par vibrations, entre autres pour construire des tissus musculaires et osseux et lutter contre les pertes osseuses et/ou musculaires existantes ou prévues du corps humain, configuré sous la forme de patins à roulettes, de patins en ligne, d'un vélo ou d'un vélo ergométrique, d'un déambulateur ou d'un fauteuil roulant, d'un siège à roulettes dans une embarcation ou un home-trainer, dans les galets de renvoi d'appareils d'entraînement fonctionnant avec des poids, dans des tapis roulants ou dans un appareil comparable contenant un mouvement de roulement, avec un ou plusieurs transducteurs cinématiques, qui produisent un mouvement vibratoire à partir du mouvement produit de préférence par l'énergie de mouvement apportée par la force musculaire de la personne, qui s'entraîne, dans lequel une plusieurs roulettes (2) sont prévues pour le déroulement du mouvement et le transducteur cinématique est en liaison active avec la/les roulette(s) (2),
**caractérisé en ce que** le transducteur cinématique est formé par l'élément de palier d'axe (3) de la roulette (2), l'élément de palier d'axe étant doté d'une couronne à denture extérieure et étant excentré, tandis que la roulette passe avec une couronne à denture intérieure sur la couronne à denture extérieure de l'élément de palier d'axe (3).

2. Appareil d'entraînement ou de sport selon la revendication 1, **caractérisé en ce que** le rapport de transmission des deux couronnes dentées est variable.

3. Appareil d'entraînement ou de sport, permettant d'effectuer en particulier un entraînement par vibrations, entre autres pour construire des tissus musculaires et osseux et lutter contre les pertes osseuses et/ou musculaires existantes ou prévues du corps humain, configuré sous la forme de patins à roulettes, de patins en ligne, d'un vélo ou d'un vélo ergométrique, d'un déambulateur ou d'un fauteuil roulant, d'un siège à roulettes dans une embarcation ou un home-trainer, dans les galets de renvoi d'appareils d'entraînement fonctionnant avec des poids, dans des tapis roulants ou dans un appareil comparable contenant un mouvement de roulement, avec un ou plusieurs transducteurs cinématiques, qui produisent un mouvement vibratoire à partir du mouvement produit de préférence par l'énergie de mouvement apportée par la force musculaire de la personne qui s'entraîne, dans lequel une plusieurs roulettes (2) sont prévues pour le déroulement du mouvement et le transducteur cinématique est en liaison active avec la/les roulette(s) (2),
**caractérisé en ce que** le transducteur cinématique est formé par une distribution de masse non homogène (5, 6) dans la roulette (2), la distribution de masse non homogène (5, 6) étant formée par un corps non équilibré (5) intégré dans la roulette (2) et doté d'un poids spécifique notablement supérieur à celui de la roulette (2) et des zones (6) de poids spécifique réduit opposées radialement au corps non équilibré (5) étant prévues dans la roulette (2) de préférence sous forme d'évidements.

4. Appareil d'entraînement ou de sport selon la revendication 3, **caractérisé en ce que** la distribution de masse non homogène (5) est formée par des corps non équilibrés (5) disposés de manière mobile dans la roulette (2).

5. Appareil d'entraînement ou de sport selon la revendication 4, **caractérisé en ce que** les corps non équilibrés (5) sont disposés dans des canaux tubulaires (7) de la roulette (2).

6. Appareil d'entraînement ou de sport selon la revendication 5, **caractérisé en ce que** les canaux tubulaires (7) sont disposés dans une configuration ondulée, elliptique ou autre autour de l'axe de rotation (10) de la roulette (2).

7. Appareil d'entraînement ou de sport selon la revendication 5 ou 6, **caractérisé en ce que** les canaux tubulaires (7) sont dotés de parois tubulaires.

8. Appareil d'entraînement ou de sport selon une des revendications 4 à 7, **caractérisé en ce que** les corps non équilibrés (5) sont formés de boules de densités identiques ou différentes, de granulé, de liquide, de gel ou autre.

9. Appareil d'entraînement ou de sport, permettant d'effectuer en particulier un entraînement par vibrations, entre autres pour construire des tissus musculaires et osseux et lutter contre les pertes osseuses et/ou musculaires existantes ou prévues du corps humain, configuré sous la forme de patins à roulettes, de patins en ligne, d'un vélo ou d'un vélo ergométrique, d'un déambulateur ou d'un fauteuil roulant, d'un siège à roulettes dans une embarcation ou un home-trainer, dans les galets de renvoi d'appareils d'entraînement fonctionnant avec des poids, dans des tapis roulants ou dans un appareil comparable contenant un mouvement de roulement, avec un ou plusieurs transducteurs cinématiques, qui produisent un mouvement vibratoire à partir du mouvement produit de préférence par l'énergie de mouvement apportée par la force musculaire de la personne qui s'entraîne, dans lequel une plusieurs roulettes (2) sont prévues pour le déroulement du mouvement et le transducteur cinématique est en liaison active avec la/les roulette(s) (2),
**caractérisé en ce que** la roulette (2) présente plusieurs lamelles (9) déformables élastiquement, réparties régulièrement ou irrégulièrement sur la périphérie, qui relient l'axe (10) de la roulette avec la bande de roulement (11) de la roulette, les lamelles (9) présentant le long de la périphérie un degré d'élasticité variable et/ou un degré de courbure variable.

10. Appareil d'entraînement ou de sport selon la revendication 9, **caractérisé en ce que** l'interstice entre les lamelles (9) est creux ou rempli avec de la matière plastique ou du gel.

11. Appareil d'entraînement ou de sport selon une des revendications 9 ou 10, **caractérisé en ce que** les lamelles (9) sont reliées entre elles par des éléments élastiques (12).

12. Appareil d'entraînement ou de sport, permettant d'effectuer en particulier un entraînement par vibrations, entre autres pour construire des tissus musculaires et osseux et lutter contre les pertes osseuses et/ou musculaires existantes ou prévues du corps humain, configuré sous la forme de patins à roulettes, de patins en ligne, d'un vélo ou d'un vélo ergométrique, d'un déambulateur ou d'un fauteuil roulant, d'un siège à roulettes dans une embarcation ou un home-trainer, dans les galets de renvoi d'appareils d'entraînement fonctionnant avec des poids, dans des tapis roulants ou dans un appareil comparable contenant un mouvement de roulement, avec un ou plusieurs transducteurs cinématiques, qui produisent un mouvement vibratoire à partir du mouvement produit de préférence par l'énergie de mouvement apportée par la force musculaire de la personne qui s'entraîne, dans lequel une plusieurs roulettes (2) sont prévues pour le déroulement du mouvement et le transducteur cinématique est en liaison active avec la/les roulette(s) (2),
**caractérisé en ce que** l'axe (10) de la roulette (2) est suspendu par ressort de manière inclinable et la roulette (2) est dotée d'évidements périphériques (13) dans la région de sa bande de roulement (11).

13. Appareil d'entraînement ou de sport, permettant d'effectuer en particulier un entraînement par vibrations, entre autres pour construire des tissus musculaires et osseux et lutter contre les pertes osseuses et/ou musculaires existantes ou prévues du corps humain, configuré sous la forme de patins à roulettes, de patins en ligne, d'un vélo ou d'un vélo ergométrique, d'un déambulateur ou d'un fauteuil roulant, d'un siège à roulettes dans une embarcation ou un home-trainer, dans les galets de renvoi d'appareils d'entraînement fonctionnant avec des poids, dans des tapis roulants ou dans un appareil comparable contenant un mouvement de roulement, avec un ou plusieurs transducteurs cinématiques, qui produisent un mouvement vibratoire à partir du mouvement produit de préférence par l'énergie de mouvement apportée par la force musculaire de la personne qui s'entraîne, dans lequel une plusieurs roulettes (2) sont prévues pour le déroulement du mouvement et le transducteur cinématique est en liaison active avec la/les roulette(s) (2),
**caractérisé en ce que** la roulette (2) est dotée au niveau de sa bande de roulement (11) d'un profilage grâce auquel le mouvement vibratoire est produit directement, ce profilage présentant une densité variable dans la direction longitudinale de la bande de roulement (11) et/ou une profondeur de profilage variable perpendiculairement à la direction de déplacement.
